# EUROPÄISCHE PATENTSCHRIFT

(11) **EP 0 216 328 B1**
(45) Veröffentlichungstag und Bekanntmachung des Hinweises auf die Patenterteilung: **09.05.1990**
(21) Anmeldenummer: 86112960.9
(22) Anmeldetag: 19.09.1986
(51) Int. Cl.: F24F 13/072, F24F 13/08

(54) **Zuluftauslasssystem zur Raumbelüftung**
Supply air outlet system for space ventilation
Système de bouche de soufflage d'air pour la ventilation d'une pièce

(30) Priorität: 23.09.1985 DE 3533833
(43) Veröffentlichungstag der Anmeldung: 01.04.1987
(73) Patentinhaber: LTG Lufttechnische GmbH, D-70405 Stuttgart (DE)
(72) Erfinder: Peischl, Manfred, Ing., D-7127 Pleidelsheim (DE); Roth, Hans-Werner, Dr.-Ing., D-7146 Tamm (DE); Stüble, Helmut, Ing., D-7000 Stuttgart 1 (DE)
(74) Vertreter: Grosse, Rainer, Dipl.-Ing.

(56) Entgegenhaltungen:
- DE-A- 2 218 794
- FR-A- 1 478 372
- FR-A- 2 014 464
- GB-A- 686 005
- US-A- 2 407 284
- US-A- 2 432 289
- US-A- 2 560 802

## Beschreibung

Die Erfindung betrifft ein Zuluftauslaßsystem zur Raumbelüftung entsprechend dem Oberbegriff des Patentanspruchs 1.

Ein derartiges Luftauslaßelement, wie es aus der GB-A-686 005 bekannt ist, weist einen Zuluftsschacht auf, an den eine Diffusorhaube untenseitig anschließt. In der unteren Öffnung der Diffusorhaube ist höhenverstellbar eine Luftlenkvorrichtung angeordnet, die eine kreisrunde Ablenkplatte mit einer rechteckförmigen Öffnung aufweist, in der zueinander parallele, winkelverstellbare, Luftlenklamellen angeordnet sind. Dieses Luftauslaßelement dient dem Verstellen der durch es in den Raum einblasbaren Zuluft in der Weise, daß die Zuluft bei geschlossenen Luftlenklamellen im wesentlichen parallel zur Ablenkplatte und bei nicht geschlossenen Luftlenklamellen durch unterschiedliche Winkeleinstellungen von ihnen in unterschiedliche Richtungen gelenkt werden kann. Dieses Luftauslaßelement ist schon wegen seiner runden Bauart nicht für ein Luftauslaßsystem geeignet, das in dem betreffenden Raum hohe Luftwechselzahlen erreichen lassen soll. Auch übt es starke Induktion auf die Raumluft aus, da die austretenden Blasluftströme Raumluft stets in großem Ausmaß ansaugen können, weil die Zuluft stets in großem Ausmaß allseitig aus der Diffusorhaube ausströmt. Dies ist bei Raumluft, die in erheblichem Umfange Staub und Verunreinigigungen, wie Fasern oder dgl. enthalten kann, nachteilig, da dann diese Verunreinigungen der Raumluft in durch die Zuluft zu belüftende Raumbereiche immer wieder eingetragen werden, was beispielsweise dann, wenn der betreffende Raum ein Saal ist, in welchem Textilmaschinen aufgestellt sind, äußerst nachteilig ist, weil dann dervon den Textilmaschinen in die Raumluft abgehende Faserflug durch die Raumluftzu den Blasluftströmen geführt und mit diesen immer wieder in den Bereich der Textilmaschinen geblasen werden kann und hier zu Störungen, wie Fadenbrüchen, Verschlechterung der in der Herstellung begriffenen Textilwaren, wie Fäden, Gewebe usw. durch Anlagerung von Faserflocken und sonstigen Verunreinigungen führen kann. Auch kann es hierdurch zu Anlagerungen von Faserflug an den Gelenken und Lamellen des Leitelementes kommen, was ebenfalls nachteilig ist.

Es ist auch ein Zuluftauslaßsystem bekannt (US-PS 2,350,514), das in einer Reihe hintereinander angeordnete Zuluftelemente aufweist. Jedes Zuluftelement besteht aus einem horizontalen Kanalstück, das in Reihe mit den Kanalstücken weiterer solcher Luftauslaßelemente verbunden ist, so daß die Kanalstücke aller eine Reihe bildenden Zuluftelemente einen länglichen Luftkanal bilden, der die durch dieses Zuluftauslaßsystem auszublasende Zuluft leitet. Zum Ausblasen der Zuluft in den betreffenden Raum weist jedes Kanalstück an seiner Unterseite einen in seiner Längsrichtung verlaufenden, schlitzförmigen Luftauslaß auf. Im Abstand vertikal unterhalb diese Luftauslasses ist ein im Querschnitt dreieckförmiges Leitelement angeordnet, das sich über die Länge des Luftauslasses erstreckt. Es ist dachförmig aus Blech mit unter einem Winkel von ca. 90° zueinander geneigten Schrägseiten und vertikalen, ebenen Stirnseiten gebildet. Seine durch die Spitze des dreieckförmigen Querschnitts bedingte Längsmittelkante erstreckt sich horizontal und ist nach oben zum Luftauslaß gerichtet. Die über der unteren Basisebene dieses Leitelementes vorliegende größte Breite dieses Leitelementes ist größer als die Breite des Luftauslasses. Dieses Leitelement kann in seiner Höhe verstellt und auch in unterschiedlichen Winkelstellungen eingestellt werden. In seiner Mittelstellung, in der seine Basisebene horizontal gerichtet ist, spaltet es die durch den Luftauslaß zu ihm strömende Zuluftstromung in zwei gleich große Seitenströme auf, die spiegelbildlich zur vertikalen Längsmittelebene des Luftleitelementes schräg nach unten entlang den beiden Seitenflächen des Luftleitelementes und über dessen Außenlängskanten strömen. Auch dieses Luftauslaßsystem übt starke Induktion auf die Raumluft aus, da die beiden Seitenströme aus dem unterhalb des Leitelementes befindlichen Raumbereich Raumluft durch Induktion in großem Ausmaße ansaugen und so unterhalb des Leitelementes zwei zueinander symmetrische, gegensinning rotierende Raumluftwalzen erzeugen.

Es ist auch ein Zuluftauslaßsystem bekannt, (FR-A-2 014 464, Fig. 14, 15), bei welchem in einer Decke eines zu belüftenden Raumes zwei Reihen von Zuluftkästen mit ihren offenen Unterseiten bündig mit der Deckenebene eingesetzt sind. In geringem Abstand unterhalb der Austrittsöffnung jedes Zuluftkastens ist ein sich über die Breite und Länge dieser Austrittsöffnung erstrekkendes Schlitzbruckenlochblech angeordnet, durch das eine Zuluftströmung unter Verwirblung und starker Drosselung nach unten ausströmt. An den beiden zueinander parallelen Längsrändern dieses Schlitzbrückenlochbleches ist je ein horizontaler Blechstreifen angesetzt. Diese bilden mit über ihnen befindlichen horizontalen Randflanschen des Zuluftkastens je einen düsenartigen, schlitzförmigen Hilfsauslaß. Die Hauptströmung wird durch das Schlitzbrückenlochgitter so stark gedrosselt, daß die durch die Hilfsauslässe ausströmenden Hilfsströmungen mit so hoher Geschwindigkeit ausströmen, daß sie die langsame Hauptströmung durch Induktion ansaugen und ausbreiten. Da die Hauptströmung durch das Luftaustrittsgitter stark gedrosselt wird, ist die aus einem solchen Zuluftkasten seitlich ausblasbare Luftmenge relativ gering, so daß mit vertretbarem wirtschaftlichen Aufwand keine hohen Luftwechselzahlen im Raum erreichbar sind. Auch eignet sich dieses Zuluftauslaßsystem nicht für Anlagen, bei denen die Raumluft und gegebenenfalls auch die Zuluft in erheblichem Ausmaß Verunreinigungen wie Staub, Fasern und dgl, enthalten, weil die Gefahr des Verstopfens des Schlitzbrückenlochblechs besteht.

Dagegen ist es bei vielen Anwendungsfällen erwünscht, hohe Luftwechselzahlen zu erreichen, wobei das Luftauslaßsystem baulich einfach und kostengünstig sein soll, desgl. möglichst wenig Druckverluste der Zuluft verursachen, um die Betriebskosten niedrig zu halten.

Desgleichen ist es bei vielen Anwendungsfällen erwünscht, daß das Zuluftauslaßsystem unempfindlich gegen in der Raumluft bzw. Zuluft enthaltenen Verunreinigungen, wie Staub, Fasern und dgl. ist. Besonders Zuluftauslaßsysteme für Textilmaschinensäle, in denen also Textilmaschinen in Betrieb sind, bereiten bisher Probleme, weil von solchen Maschinen in erheblichem Umfange Fasern, Staub, sonstige textilen Reste und dergleichen abgehen, die in die Raumluft gelangen und von den im Raum befindlichen Luftströmungen zur neu eingeblasenen Zuluft geführt werden, durch die sie zu den Maschinen getragen wird und hier Störungen verursachen kann bzw. schädlich ist. Auch die Zuluft kann dabei oft Fasern und Staub enthalten, weil sie aus Kostengründen häufig nicht oder nur zum Teil gefiltert oder nur grob gefiltert wird.

Es ist deshalb eine Aufgabe der Erfindung, ein Zuluftauslaßsystem zu schaffen, das bei kostengünstiger, einfacher Bauart und mit möglichst geringen Betriebskoten für hohe Luftwechselzahlen im betreffenden Raum geeignet ist, das ferner unempfindlich gegen in der Zuluft und in Raum enthaltene. Verunreinigungen, wie Fasern, Staub und dgl. ist, wie sie insbesondere in Textilmaschinensälen anfallen. Auch soll es niedrige Strömungsgeschwindigkeiten im betreffenden Raum für Menschen in der Aufenthaltszone und/ oder in der oder den Zonen, in denen Arbeitsmaschinen aufgestellt sind, erreichen lassen können.

Diese Aufgabe wird erfindungsgemäß durch eine Zuluftauslaßsystem gemäß Anspruch 1 gelöst.

Diese Zuluftauslaßsystem ist baulich einfach und kostengünstig. Es braucht kein Luftauslaßgitter aufzuweisen. Die gesamte Zuluft kann in gerichteten Strömungen relativ großer Querschnitte ausgeblasen werden, so daß keine Verstopfungsgefahr durch Staub, Fasern oder dgl. besteht und dieses Zuluftauslaßsystem folglich auch hervorragend für Textmaschinensäle und andere Räume, in denen die Raumluft und/ oder Zuluft Verunreinigungen, die Luftauslaßgitter verstopfen können, enthält, wie Fasern, Staub und dgl.

Auch laßt es hohe Luftwechselzahlen, vorzugsweise bis zu 40 1/h im betreffenden Raum erreichen und in manchen Fällen auch noch höhere Luftwechselzahlen, ohne daß im Aufenthaltsbereich bzw. im Maschinenbereich störend große Luftgeschwindigkeiten auftreten. So gelingt es mittels dieses Zuluftauslaßsystems selbst bei hohen Luftwechselzahlen, daß die Strömungsgeschwindigkeit im Raum im Aufenthaltsbereich von Personen bzw. im Bereich von Arbeitsmaschinen oder dgl., sich in gewünschten geringen Grenzen halten lassen.

In Textilmaschinensälen, wie Spinnereimaschinensälen oder dgl. ist es bspw. häufig erwünscht, daß durch die Zuluftströmungen erzeugte Raumstromungswalzen im Aufstellungsbereich der Maschinen vertikale Aufwärtsgeschwindigkeiten von höchstens 0,1-0,2 m/s und vertikale Abwärtsgeschwindigkeiten von höchstens 0,3-0,6 m/s haben. Dies läßt sich mit dem erfindungsgemäßen Zuluftauslaßsystem problemlos erreichen.

Das erfindungsgemäße Zuluftauslaßsystem ist auch für die Raumluft induktionsarm, d.h., daß die durch seine Zuluftströme bewirkte Induktion auf Raumluft relativ klein ist. So erzeugen die beiden Seitenströmungen im Bereich unterhalb des Luftleitelementes keine Raumluftwalzen durch Induktion, sondern saugen durch Induktion die benachbarten, durch den Zuluftdurchlaß des Leitelementes schräg nach unten ausgeblasenen Blasstrahlen an, die ihrerseits die ungefähr vertikal nach unten ausgeblasene Zuluft durch Induktion ansaugen.

Mittels des erfindungsgemäßen Zulufauslaßsystems gelingt es:- auch bei relativ hohen Ausblasgeschwindigkeiten der Zuluft- im Aufstellungsbereich von Maschinen oder Aufenthaltsbereichen von Personen nicht störende niedrige Strömungsgeschwindigkeiten der Raumluft einzuhalten. Auch bewirkt dieses System trotz der geringen Induktionsarmut auf Raumluft gute Durchmischung der Zuluft und Raumluft und läßt auch die Einhaltung geringer Temperaturdifferenzen der Raumtemperatur auf bspw. ±1 K erreichen.

Dieses Zuluftauslaßsystem eignet sich besonders auch für das Ausblasen von Untertemperatur aufweisender Zuluft, deren Temperatur also niedriger als die Raumtemperatur ist. So ist es möglich, die Temperatur der Zuluft sogar sehr erheblich unter er Raumluft vorzusehen, bspw. bis 12 K Untertemperatur oder noch mehr.

Dieses Zuluftauslaßsystem ist auch für Räume sehr unterschiedlicher Höhen geeignet. Im allgemeinen kann es eingesetzt werden für Raumhöhen von 2,30 m bis 8,00 m und in Sonderfällen auch noch für niedrigere oder höhere Räume.

Das erfindungsgemäße Zuluftauslaßsystem kann vorzugsweise allein dem Ausblasen von Zuluft in den betreffenden Raum dienen. Doch ist es auch möglich, in den Raum noch zusätzliche Zuluft durch andere, bekannte Zuluftauslaßeinrichtungen einzuleiten.

Die mit dem erfindungsgemäßen Zuluftauslaßsystem erzielbaren Wurfweiten der Zuluftströmungen können etwa 2 bis 8 m und ggf. auch noch weniger oder mehr betragen.

Dieses Zuluftauslaßsystem eignet sich insbesondere zur Anordnung am Massivdecken oder Zwischendecken von Räumen, doch kann es ggf. auch andere Anordnung aufweisen, bspw. im Abstand unterhalb der Raumdecke angeordnet werden.

Dieses Zuluftauslaßsystem ermöglicht auch besonders gute Stabilisierung der Raumströmung, besonders auch bei hohen thermischen Lasten. Hierzu kann vorteilhaft vorgesehen sein, daß die Zuluftelemente des Zuluftauslaßsystems einzeln oder in mehreren Reihen parallel zueinander angeordnet werden, deren Abstände voneinander so groß vorgesehen sind, daß die horizontalen Komponenten der Wurfweiten aufeinander zu gerichteter Seitenströmungen parallel benachbarter Zuluftelemente kleiner als der halbe Abstand zwischen ihnen ist, vorzugsweise die horizontale Komponente der einzelnen Wurfweite ca. 70-80% dieses halben Abstandes beträgt. Hierdurch entstehen Raumbereiche mit sehr kleiner Aufwärtsströmungsgeschwindigkeit im Maschinen- oder Aufenthaltsbereich.

Wenn der Zuluftkanal oder -schacht sich ganz oder teilweise innerhalb des Raumes unter dessen Decke oder Zwischendecke befindet, kann in manchen Fällen auch zweckmäßig vorgesehen sein, daß in mindestens einer Seitenwand des Zuluftkanales und/oder -schachtes noch mindestens eine zusätzliche Ausblasöffnung zum zusätzlichen Ausblasen von Zuluft in den Raum zwischen der Decke und der darunter befindlichen Seitenströmung vorgesehen wird. Wenn diese Seitenöffnung im Betrieb durch die Decke und die darunter befindliche Seitenströmung praktisch vollständig gegen Raumluft abgeschirmt ist und die Zuluft so gut gefiltert ist, daß sie keine Verstopfungen von Gittern eventuell bewirkenden Verunreinigungen enthält, kann diese Seitenöffnung auch mit einem Ausblasgitter versehen werden.

Bei dem erfindungsgemäßen Zuluftauslaßsystem können vorzugsweise folgende Verteilungen der Zuluftmenge der Seitenströmungen und der Mittelströmung des einzelnen Zuluftelementes vorgesehen sein, wobei im weiteren die Seitenströmung oft auch als Seitenstrom bezeichnet sei. Die beiden Seitenströme können vorzugsweise ungefähr 30-60%, vorzugsweise ungefähr 40-50% der durch das Zuluftelement insgesamt ausgeblasenen Zuluftmenge - nachfolgend Gesamtzuluft genannt - enthalten. Die Mittelströmungen können entsprechend vorzugsweise ca. 40-65%, besonders vorteilhaft ca. 50-60% der Gesamtzuluftmenge enthalten. Wenn, wie bevorzugt vorgesehen, die Mittelströmung des Zuluftelementes in schräg und vertikal nach unten gerichtete Zuluftstrahlen aufgespalten wird, können die vertikalen Strahlen vorzugsweise ca. 10-50%, besonders zweckmäßig ca. 30-40% der Gesamtzuluftmenge und die schräg nach unten gerichteten Zuluftstrahlen, die vorzugsweise unter Winkeln zur Vertikalen von 10-45°, besonders zweckmäßig von ca. 30° in den Raum unter dem Leitelement ausgeblasen werden können, können vorzugsweise ca. 15-40% der Gesamtzuluftmenge enthalten.

Die Strömungsgeschwindigkeit der aus dem Zuluftauslaß ausströmenden Zuluftströmung unmittelbar an der Austrittsmündung des Zuluftauslasses kann vorzugsweise ebenfalls ca. 2-4 m/s, vorzugsweise ungefähr 3 m/s betragen. Die Seitenströme können vertikal oberhalb der Längsaußenkanten des Leitelementes vorzugsweise etwas niedrigere Strömungsgeschwindigkeit als die Zuluftströmung unmittelbar stromabwärts des Zuluftauslasses aufweisen, vorzugsweise ca. 0,5--1,5 m/s weniger. Bevorzugt können die Strömungsgeschwindigkeiten der Seitenströmungen vertikal oberhalb der Längsseitenkanten des Luftleitelementes ca. 1,5--3,5 m/s betragen.

Die Strömungsgeschwindigkeiten der durch Aufspalten der Mittelströmung unmittelbar hinter dem Luftdurchlaß des Leitelementes erhaltenen Blasstrahlen können vorzugsweise noch ungefähr der Strömungsgeschwindigkeit des Gesamtzuluftstromes unmittelbar stromabwärts des Zuluftauslasses entsprechen oder auch weniger betragen, vorzugsweise 0,1 bis 1,5 m/s weniger.

Die aus der Mittelströmung erhaltenen Blasstrahlen bilden gerichtete Strahlen, desgleichen die ebenen Seitenströme.

Die Blasrichtungen der beiden Seitenströme können zweckmäßig zur Horizontalen um 0-45° geneigt sein, vorzugsweise um engefähr 10-25°.

Die Erfindung ermöglicht es auch, die im Raum und/oder in der Decke befindliche Gesamtlänge des Zuluftelementes oder einer aus ihr gebildeten Reihe vollständig oder nahezu für das Ausblasen von Zuluft auszunutzen, da der Zuluftauslass im Boden des Kanalstückes oder des Schachtes des einzelnen Zuluftelementes sich ganz oder nahezu über die Länge des Bodens des Kanalstückes oder des Schachtes erstreckt.

Die Abluft kann aus dem betreffenden Raum vorzugsweise am Boden oder in der Nähe des Bodens und/oder an Arbeitsmaschinen im Raum abgesaugt werden.

Dieses Zuluftsauslaßsystem läßt sich an unterschiedliche Raumgeometrien leicht und einfach anpassen. Es kann der Gesamtbelüftung, insbesondere der Gesamtklimatisierung des Raumes dienen oder auch nur der Belüftung, insbesondere Klimatisierung eines oder mehrerer begrenzter Zonen des Raumes, in dem sich bspw. Arbeitsmaschinen befinden.

Die schräg nach unten durch den Zuluftdurchlaß des Leitelementes ausgeblasenen Blasstrahlen verringern ihre Strömungsgeschwindigkeit durch Induktion mit angrenzender anderer Zuluft so rasch, daß die Seitenströmungen diese schräg nach unten gerichteten Zuluftstrahlen durch Induktion sehr wirksam ansaugen können.

Es wird eine stabile und breite Auffächerung der gesamten durch das Zuluftelement ausströmenden Zuluft erreicht.

Auch läßt sich dieses Zuluftauslaßsystem nicht nur an gewünschte Luftwechselzahlen und Raumgeometrie anpassen, sondern auch auf thermische Lasten in Raum konzentrieren, indem hier entsprechend die Zufuhr von Zuluft hoch ist.

In den Unteransprüchen sind einige vorteilhafte Ausgestaltungen und Weiterbildungen und Ausführungsformen der Erfindung beschrieben.

In der nach folgenden Beschreibung wird an Hand der Zeichnungen ein Ausführungsbeispiel der Erfindung beschrieben.

Es zeigen:
Fig. 1 eine schematische, gebrochene Seitenansicht eines Raumes mit einem Zuluftauslaßsystem,
Fig. 2 eine gebrochene Untenansicht der Decke des Raumes mit dem an dieser Decke untenseitig angeordneten Zuluftauslaßsystem,
Fig. 3 einen gebrochenen Teilquerschnitt durch ein Zuluftelement gesehen entlang der Schnittlinie 3-3 der Fig. 2 in vergrößerter Darstellung,
Fig. 4 einen gebrochenen Teillängsschnitt durch ein Zuluftelement der Fig. 2 in vergrößerter Darstellung,
Fig. 5 eine gebrochene Untenansicht des in Fig. 3 und 4 dargestellten Zuluftelementes.

Der in der Fig. 1 dargestellte Gebäuderaum 10 kann vorzugsweise ein Textilmaschinensaal sein, jedoch ggf. auch ein Raum anderer Bestimmung, bspw, auch ein Büro oder dgl. oder ein sonstiger Maschinensaal, oder dgl.

Im weiteren sei angenommen daß dieser Raum 10 ein Textilmaschinensaal ist, in dem Textilmaschinen 11 sich befinden, bspw. Ringspinnmaschinen.

An der Unterseite der Decke 12 dieses Raumes 10 sind in dem Ausführungsbeispiel zwei zueinander parallele Reihen von lückenlos aneinander anschließenden Zuluftelementen 13 angeordnet, die ein Zuluftauslaßsystem bilden. Die Zuluftelemente 13 können unter sich gleich sein, ggf. jedoch auch in ihren Abmessungen, vorzugsweise in ihren Längen auch variieren. Jede Reihe 14 solcher Zuluftelemente 13 erstreckt sich ungefähr von der einen Seitenwand 15 bis zur gegenüberliegenden Seitenwand 16 des Raumes 10. Die beiden Reihen 14 haben solchen Abstand voneinander, daß die aus den Zuluftelementen 13 in einer Reihe 14 in Richtung auf die jeweils andere Reihe 14 ausgeblasenen Seitenströme 34, 35 (Fig. 3) Wurfweiten haben, deren zur jeweils anderen Reihe 14 gerichteten horizontalen Komponenten gemessen ab den betreffenden Längsaußenkanten der Leitelemente 23 dieser Reihe 14, etwas kleiner als der halbe Abstand (b/₂) der Leitelemente 23 der beiden Reihen 14 voneinander sind, vorzugsweise etwa 0,7 bis 0,8 b/₂ betragen können, d.g. daß die einzelne horizontale Komponente der betreffenden Wurfweite 70-80% von b/₂ oder 35 bis 40% von b beträgt.

Das einzelne Zuluftelement 13 weist ein horizontales, gerades längliches Kanalstück 17 rechteckförmigen Querschnitts auf, das mittels an seinen beiden Längsenden angeordneten Flanschen mit jeweils benachbarten Kanalstücken 17 bzw. einem Zuluft-Speisekanal 18 verbunden ist. Die am weitestens stromabwärtigen Kanalstücke sind an dem stromabwärtigen Enden durch Verschlußplatten verschlossen. Hierdurch bilden die Kanalstücke 17 einer Reihe 14 einen durchgehenden Luftkanal, der an den ihm Zuluft zuführenden Speisekanal 18 angeschlossen ist. Die Zuluft kann vorzugsweise Untertemperatur haben, also niedrigere Temperaturen als die Raumtemperatur. Jedoch kann ggf. die Zuluft auch ungekühlte Luft sein oder Übertemperatur über die Raumluft haben, falls der Raum 10 beheizt werden soll.

Die Abluftauslässe 19 des Raumes befinden sich in diesem bevorzugten Ausführungsbeispiel am Boden. Es können zusätzlich auch Abluftauslässe an den Textilmaschinen angeordnet sein, bspw. in Form von Fadenabsaugrohren.

Dieses die beiden Reihen 14 aufweisende Zuluftauslaßsystem verhindert das Auftreten von Faserflug in den Zuluftströmen in störendem Ausmaß, indem es das Aufsteigen von an dem Maschinen 11 entstehenden Faserflug nach oben zur Decke ganz oder im wesentlichen verhindert, so daß die Zuluftströmungen praktisch nicht mit Faserflug beladen werden und der Faserflug so im wesentlichen rasch aus dem Raum durch die Abluft abgeführt wird und nicht mit den Zuluftströmen zu den Maschinen zurückgeglasen wird. Hierzu kann dieses Zuluftauslaßsystem zweckmäßig so ausgelegt sein, daß im Aufstellbereich der Maschinen nur sehr geringe vertikale Aufwärtsluftströmungen von maximal 0,3 bis 0,4 m/s und vertikale Abwärtgeschwindigkeiten von max. 0,3-0,6 m/s auftreten. Würde die Zuluft dagegen Faserflug in erheblichem Ausmaß zu den Maschinen 11 tragen, könnte er Störungen, wie Fadenbrüche oder Minderung der Fadenqualität oder der⁻Qualität der sonstigen Textilwaren verursachen.

Das Zuluftauslaßsystem läßt sich stets so auslegen, daß die in Textilmaschinensälen auftretenden Anforderungen an zulässige Luftbewegungen im Aufstellbereich der Maschinen erfüllt werden können, insbesondere auch im Falle der Verarbeitung empfindlicher Ware, selbst bei großen Luftwechselzahlen, wie sie in Textilmaschinensälen erforderlich sind.

Das Kanalstück 17 des einzelnen Zuluftelementes 13 weist über seine Länge konstanten, rechteckförmigen Querschnitt auf und in seinem ebenen Boden ist ein sich nahezu über die Länge dieses Kanalstückes 17 erstreckender, rechteckförmiger, länglicher Zuluftauslaß 20 angeordnet, der also schlitzförmig ist. Dieser Zuluftauslaß 20 ist mit einem sich über seine Länge und Breite erstreckenden üblichen Gleichrichter 21 versehen, der aus einer Vielzahl von zueinander parallelen Profilwinkelstücken 21 besteht, die wie dargestellt ausgebildet sind und mit ihren oberen horizontalen Schenkeln 22 von dem vertikalen Schenkeln aus in stromabwärtiger Richtung weisen. Jedes solches Winkelstück 21 erstreckt sich horizontal und senkrecht zur Längsrichtung des Kanalstückes 17 über die Breite des Zuluftauslasses 20.

Der Gleichrichter 21 lenkt aus der dieses Kanalstück durchströmenden Zuluftströmung Zuluft ungefähr vertikal nach unten ab, die so durch diesen Zuluftauslaß 20 ungefähr vertikal nach unten ausströmt, wobei vorzugsweise Strömungsgeschwindigkeiten dieser vertikalen Zuluftströmung stromabwärts des Zuluftauslasses 20 von ca. 2-4 m/s vorgesehen werden können. Die Länge des Zuluftauslasses 20 ist wesentlich größer als seine Breite. Die Länge kann vorteilhaft mehrere Meter betragen. Die Breite des Zuluftauslasses kann bspw, 15 bis 30 cm oder auch noch mehr oder weniger betragen. Auch die Länge des Zuluftelementes ist wesentlich größe als die Breite des Zuluftelementes.

An den beiden Längsenden des Zuluftauslasses 20 sind vertikal nach abwärts ragende, sich senkrec ht zur Längsrichtung des Kanalstückes 17 erstreckende blattförmige Tragarme 22' befestigt, die an ihren unteren Enden gemeinsam das sich über die Länge des Zuluftauslasses 20 im Abstand vertikal unter ihm horizontal erstreckende, flächige Leitelement 23 tragen. Dieses kann aus einem einzigen Blechteil bestehen oder seine rechte und linke Längshälfte können aus je einem Blechteil bestehen. Dieses Leitelement 23 weist einem sich ganz oder im wesentlichen über seine Länge und damit ganz oder im wesentlichen über die Länge des vertikal oberhalb von ihm befindlichen Zuluftauslasses 20 erstreckenden schlitzförmigen Zuluftdurchlaß 26 auf, der an seinen beiden Längsseiten schräg nach unten gerichtete Ablenkbleche 24, 25 als Ablenkorgane aufweist, die in Abständen voneinander in Längsrichtung des Zuluftdurchlasses 26 abwechselnd nach schrag rechts unten und nach schrag links unten in Winkeln von bspw. zweckmäßig 15 bis 35°, hier von ca. 24° wie dargestellt abstreben.

Die lappenförmigen nach schräg rechts untent weisenden ebenen Ablenkbleche 24 sind an der linken Längsseite und die nach schräg links unten weisenden Ablenkbleche 25 an der rechten Längsseite des horizontalen ebenen Schiltzes 27 des Zuluftdurchlasses 26 angeordnet. Indem die Ablenkbleche 24, 25 in Längsrichtung des Leitelementes 23 wie dargestellt, in größeren Anbständen voneinander getrennt durch große Lücken 28 angeordnet sind, dienen diese Lücken 28 dem Ausblasen von ungefähr vertikalen Zuluft-Blasstrahlen 29 nach unten.

Die Ablenkbleche 24 bewirken bezogen auf Fig. 3 schräg nach rechts gerichtete Zuluft-Blasstrahlen 30 und die Ablenkbleche 25 bewirken schräg nach links unten ausströmende Zuluft-Blasstrahlen 31. Die Blasstrahlen 29, 30, 31 haben also insgesamt drei unterschiedliche Blasrichtungen und werden in Längsrichtung des Leitelementes 23 gesehen hintereinander ausgeblasen.

Die Dimensionen der Ablenkbleche 24, 25 können vorzugsweise se getroffen sind, daß die durch sie gelenkten Blasstrahlen 30, 31 nicht dem Coadaeffekt unterliegen, so daß diese Strahlen 30, 31 entsprechend der Richtungslenkung durch die zugeordneten Ablenkbleche 24, 25 in den Raum einströmen.

Die Breite des rechteckförmigen Schiltzes 27 ist wesentlich kleiner als die Breite des vertikal oberhalb von ihm befindlichen Zuluftauslasses 20, wobei die Längsmitten des Zuluftauslasses 20 und des Schiltzes 27 in derselben vertikalen Symmetrielängsmittelebene des Kanalstückes 17 liegen. Die Symmetrieebene ist auch eine Symmetrieebene für das Leitelement 23 mit Ausnahme seiner Ablenkbleche 24. Damit weist das einzelne Zuluftelement 13 eine vertikale Längssymmetrieebene auf, das für alle seine Teile mit Ausnahme der Ablenkbleche gilt. Ferner sind die Abstände der beiden Längsaußenkanten 36 des Leitelementes 23 von dem Zuluftdurchlaß 26 wesentlich größer als die Breite seines Schiltzes 27.

Das Leitelement 23 weist einen horizontalen, durch den Zuluftdurchlaß 26 unterbrochenen, mittleren plattenförmigen ebenen Bereich 32 auf, an den zwei geschlossene, plattenförmige rechteckförmige Bereiche 33 anschließen, die schräg nach unten außen - wie dargestellt - abgewinkelt sind, und zwar in diesem Ausführungsbeispiel in Winkeln von ungefähr 20° zur Horizontalen. Die Breite diese Leitelementes 23 ist wesentlich größer als die Breite des im Abstand oberhalb von ihm angeordneten Zuluftauslasses 20.

Auch die Quermittelebene des Zuluftelementes 13 kann eine Symmetrieebene für es mit Ausnahme des Gleichrichters 21 sein.

Die Fig. 3-5 sind maßstäblich nach einem im Versuch untersuchten Zuluftelement gezeichnet. Dieses hatte folgende Abmessungen. Länge: vorzugsweise über einen Meter; der Querschnitt des Kanalstückes 17 ändert sich zum Druckabrvieich; Breite des Zuluftauslasses 20 ca. 20 cm; breite des Leitelementes 23 ca. 65 cm, Breite des Schiltzes 27 ca. 10 cm und die an ihn angrenzenden horizontalen Plattenabschnitte hatten Breiten von je 9 cm; die in Längsrichtung des Leitelementes 23 gemessene Länge der Ablenkbleche 24, 25 betrug jeweils ca. 28 cm, ihre Breiten ca. 10 cm; die in Längsrichtung des Leitelementes 23 gemessene Länge der einzelnen Lücke 28 betrug ca. 7 cm; der Abstand des Leitelementes 23 vom Zuluftauslaß 20 betrug ca. 18 cm.

Im Betrieb strömt die in die einzelne Reihe 14 von Zuluftelementen 13 eingeführte Zuluft aus den Zuluftauslässen 20 mit angefähr konstanter vertikaler Abwärtsgeschwindigkeit von bspw. ungefähr 3 m/s auf die Leitelemente 23 zu. Jedes Leitelement 23 spaltet die ihnen zuströmende Zuluft in zwei Seitenströme 34, 35 und eine in den Zuluftdurchlaß 26 einströmende Mittelströmung, die durch ihn in die Blasstrahlen 29, 30, 31 aufgespalten wird, auf. Die beiden ebenen Seitenströme 34, 35, die sehr breite Blasstrahlen bilden, strömen entlang den schrägen Plattenbereichen 33 des Leitelementes 23 über dessen Längsaußenkanten 36 hinweg aus mit Strömungsgeschwindigkeiten von bspw. ungefähr 1,5-3 m/s. Diese beiden Seitenströme 34, 35 sind ungefähr zueinander symmetrisch und verlaufen quer zur Längsrichtung des Zuluftelementes 13. Die Blasstrahlen 30, 31 saugen Zuluft durch Induktion aus den Blasstrahlen 29 an und bremsen sich hierdurch ab, so daß sich ihre Strömungsgeschwindigkeit relativ rasch vermindert und diese Strahlen 30, 31 werden deshalb sehr wirksam durch die Seitenströme 34, 35 ebenfalls durch Induktion angesaugt. Hierdurch wird die gesamte Zuluft durch die Zuluftelemente 13 breit aufgefächert. Auch entstehen unterhalb der Leitelemente 23 keine gegensinnig rotierenden Raumluftwalzen trotz der sehr großen, große Luftwechselzahlen bewirkenden Zuluftmengen, die die Zuluftelemente 13 ausblasen. Auch wird eine sehr stabile Gesamtraumluftströmung erreicht, die also nicht durch von den Maschinen 11 erzeugte Warmluftauftriebsströmungen störend beeinträchtigt wird.

Anstatt den Zuluftdurchlaß 26 des Leitelementes 23 als durchgehenden Schlitz 27 auszubilden, kann er auch in eine Mehrzahl von Einzelöffnungen unterteilt sein, die ungefähr dasselbe Strömungsbild ergeben. Auch können anstelle der dargestellten Ablenkbleche 24, 25 andere Ablenkbleche vorgesehen sein, die eine ähnliche Aufspaltung der Mittelströmung oder ggfs. auch eine andere Aufspaltung in Blasstrahlen ergeben. Auch andere Ausbildungen des Zuluftdurchlasses sind möglich.

Die gesamten Strömungswege der Zuluft stromabwärts des Zuluftauslasses 20 des einzelnen Zuluftelementes 13 sind in diesem bevorzugten Ausführungsbeispiel gitterfrei, enthalten also keinerlei Luftdurchlaßgitter, Lochbleche oder dergl. Dies ist besonders vorteilhaft bei einem für Textilmaschinensäle bestimmten Zuluftauslaßsystem oder bei für Räume bestimmten Zuluftsauslaßsystem, wo ebenfalls die Zuluft und/ oder Raumluft in erheblichem Umfange Verunreinigungen durch Staub, Fragmente, wie Fasern oder dergl., usw. enthalten kann. Das Zuluftauslaßsystem kann jedoch auch in "sauberen Räumen" eingesetzt werden und kann dann ggfs. zur optischen Verblendung weitmaschige, die Luftströmungen nicht oder nur wenig behindernde Luftdurchtrittsgitter aufweisen, die also im wesentlichen zweckmäßig nur wegen der optischen Wirkung vorgesehen werden.

Anstatt das Zuluftauslaßelement mit einem horizontalen Kanalstück zu versehen, kann anstelle dieses Kanalstückes auch ein Zuluft von oben nach unten leitender Schacht vorgesehen sein, in dessen Boden sich ein Zuluftauslaß 20 mit oder ohne Gleichtichter entsprechend befindet.

Es kann auch vorgesehen sein, zur optimalen Anpassung des Zuluftelementes 13 an die jeweiligen örtlichen Gegenbenheiten an ihm Verstellmöglichkeiten zur Beeinflussung der Ausblasverhältnisse vorzusehen, bspw. zur Verstellung der Blasrichtung und ggfs. Geschwindigkeiten der Strahlen 34, 35 und/oder der Strahlen 30, 31 und/ oder zur Verstellung der Volumenströme der Strahlen 30, 31 durch Veränderung des Abstandes des Leitelementes 23 von dem Zuluftauslaß 20 oder der Strahlen 29, 30, 31 durch Drosselmittel, usw.

Auch ermöglicht das neuartige Zuluftauslaßsystem sichere, genaue Dimensionierung aufgrund systematischer Messungen, d.h. einfache Anpassung an Luftmenge, Raumgeometrie, örtliche konzentrierte thermische Lasten und dergl.

Mindestens einer der beiden Seitenströme kann in manchen Fällen auch in mehrere, vorzugsweise parallel nebeneinander ausgeblasene Blasstrahlen bspw. durch vertikale Stege, die das Leitelement an den Längskanten 36 tragen, unterteilt sein.

Im allgemeinen ist es ausreichen und vorteilhaft, wenn die beiden Seitenströmungen 34, 35 und die Blasstrahlen 29, 30, 31 ungefähr senkrecht zur Längsrichtung des Leitelementes 23 ausgeblasen werden. In manchen Fällen kann jedoch auch vorgesehen sein, daß die Seitenströmungen bzw. Bereiche der Seitenströmungen 34, 35, wie auch aus dem Zuluftdurchlaß 26 ausgeblasene Blasstrahlen schräg, vorzugsweise nur schwach schräg zur Längsrichtung des Leitelementes 23 ausgeblasen werden können, was durch geeignete Lenk- oder Leitorgane erzielbar ist, bspw. durch Schrägstellung mindestens eines Ablenkbleches 24 bzw. 25.

Erfindungsgemäße Zuluftsysteme eignen sich insbesondere für Räume mit Raumhöhen von ca. 2,30 m bis 8 m und Ausblasgeschwindigkeiten, die für die Seitenströme 34, 35 Wurfweiten von ungefähr 2 bis 8 m ergeben.

Die in der Zeichnung dargestellten Zuluftelemente 13 sind so ausgebildet, daß die von ihnen ausgeblasene Zuluft in zur vertikalen Längsmittelebene des Zuluftelementes 13 ein ungefähr symmetrisches Gesamtströmungsbild ergibt.

Es ist jedoch auch möglich, gezielt ein asymmetrisches Gesamtströmungsbild zu erreichen, was in manchen Fällen erwünscht ist, bspw. dadurch, daß die Schrägneigungen der beiden plattenförmigen Bereiche 33 des Leitelementes 23 oder die Winkelstellungen und/oder Längen und Breiten der Ablenkbleche 24, 25 ungleich sind.

In dem Raum 10 können, falls erwünscht, selbstverständlich noch ein oder mehrere vorbekannte Zuluftauslaßeinrichtungen vorgesehen sein, bspw. an der Decke, den Seitenwänden oder an sonstigen geeigneten Stellen, um hierdurch Raumbereiche zu belüften und ggfs. zu temperieren, die durch das die Zuluftelemente 13 aufweisende Zuluftsystem bewußt nicht erfaßt sind und in denen nicht die Gefahr des Faserfluges vorliegt.

## Patentansprüche

1. Zuluftauslaßsystem zum Einblasen von gerichteten Zuluftsrömen in einen Gebäuderaum, weiches mindesten ein Zuluftelement (13) aufweist, das ein Kanalstück (17) oder einen Schacht aufweist, in dessen Boden ein Zuluftauslaß (20) zum Ausblasen einer ungefähr vertikalen Zuluftströmung auf ein unter ihm im Abstand angeordnetes, Ablenkorgane (24, 25) aufweisendes Leitelement (23) vorgesehen ist wobei das Leitelement (25) aus der Zuluftströmung Seitenströmungen (34, 35) abzweigt und unterhalb des Zuluftauslasses (20) ein Zuluftdurchlaß des Leitelementes (23) für eine Zuluft- Mittelströmung vorgesehen ist dadurch gekennzeichnet, daß das mindestens eine Zuluftelement (13) des Zuluftauslaßsystems länglich ausgebildet ist, daß der Zuluftauslaß (20) seines Kanalstückes (17) oder Schachtes sich ganz oder nahezu über dessen Länge erstreckt, daß die Breite des Leitelementes (23) großer als die des Zuluftauslasses (20) ist und die Seitenströmungen (34, 35) entlang der Oberseite des Leitelementes (23) quer zu dessen Längsrichtung in von dessen vertikaler Längsmittelebene nach beiden Seiten wegführenden Richtungen über die beiden Außenlängskanten (36) dieses Leitelementes (23) hinweg weiter in den Raum ausströmen, daß der Zuluftdurchlaß (26) im leitelement (23) für eine durch die beiden Seitenströmungen (34, 35) durch Induktion zu ihnen hin seitlich ausbreitbare Zuluft-Mittelströmung ständig offen und seine Breite kleiner als die des Zuluftauslasses (20) ist, und daß an den beiden Längsseiten des Zuluftdurchlasses (26) des Leitelementes (23) als Ablenkorgane lappenförmige Ablenkbleche (24, 25) angeordnet sind, die diese Zuluftmittelsströmung in Blasstrahlen (30, 31, 32) mehrerer unterschiedlicher Blasrichtungen aufspalten und hierzu in Längsrichtung des Zuluftdurchlasses (26) zueinander versetzt angeordnet sind und abwechselnd nach schräg links unten und nach schräg rechts unten weisen, wobei die nach schräg links unten weisenden Ablenkbleche (25) an der rechten Längsseite des Zuluftdurchlasses (26) und die nach schräg rechts unten weisenden Ablenkbleche (24) an der linken Längsseite des Zuluftdurchlasses (26) angeordnet sind.

2. Zuluftauslaßsystem nach Anspruch 1, dadurch gekennzeichnet, daß die Abstände der beiden Längsaußenkanten (36) des Leitelementes (23) des Zuluftelementes (13) von seinem Zuluftdurchlaß (26) größer als die Breite des Zuluftdurchlasses sind.

3. Zuluftauslaßsystem nach Anspruch 1 oder 2, dadurch gekennzeichnet, daß das Leitelement (23) sich über die Länge des Zuluftauslasses (20) des Kanalstückes (17) oder Schachtes des Zuluftelementes (13) erstreckt und/oder daß der Zuluftdurchlaß (26) des Leitelementes (23) sich ganz oder im wesentlichen über seine Länge und die Länge des vertikal oberhalb von ihm befindlichen Zuluftauslasses (20) erstreckt.

4. Zuluftauslaßsystem nach einem der vorhergehenden Ansprüche, dadurch gekennzeichnet, daß zwischen je einem Längsabschnitt des Zuluftdurchlasses (26) des Leitelementes (23) des Zuluftelementes (13), von dem der eine dem Ausblasen eines Blasstrahles (31) bezogen auf die Längsrichtung des Leitelementes nach links unten und der andere dem Ausblasen eines Blasstrahles (30) nach rechts unten dient, ein Längsabschnitt vorgesehen ist, der dem Ausblasen eines ungefähr vertikal nachunten gerichteten Blasstrahles (29) dient.

5. Zuluftauslaßsystem nach einem der vorhergehenden Ansprüche, dadurch gekennzeichnet, daß die Blasrichtungen von durch den Zuluftdurchlaß (26) des Leitelementes (23), des Zuluftelementes (13) schräg nach unten ausgeblasenen Blasstrahlen (30, 31) unter ca. 10―45°, vorzugsweise ca. 30° zur Horizontalen geneigt sind.

6. Zuluftauslaßsystem nach einem der vorhergehenden Ansprüche, dadurch gekennzeichnet, daß die Blasrichtungen des Zuluftelementes (13) für die beiden Seitenströmungen (34, 35) zur Horizontalen um ca. 0-45°, vorzugsweise um ca. 15-30° geneigt sind, wobei bei schrägen Richtungen zur Horizontalen die Blasrichtungen schräg nachunten führen.

7. Zuluftauslaßsystem nach einem der vorhergehenden Ansprüche, dadurch gekennzeichnet, daß die beiden Seitenströmungen (34, 35) des Zuluftelementes (13) ungefähr symmetrisch zueinander in den Raum ausblasbar sind.

8. Zuluftauslaßsystem nach einem der vorhergehenden Ansprüche, dadurch gekennzeichnet, daß ungefähr 30 bis 60%, vorzugweise ungefähr 40 bis 50% der aus dem Zuluftauslaß (20) des Zuluftelementes (13) ausströmenden Zuluftmenge als Seitenströmungen (34, 35) ausblasbar sind und die restliche Zuluftmenge die Mittelströmung bildet.

9. Zuluftauslaßsystem nach einem der vorhergehenden Ansprüche, dadurch gekennzeichnet, daß ca. 10 bis 45%, vorzugweise ca. 30 bis 40% der aus dem Zuluftauslaß (20) des Zuluftelementes (13) ausströmenden Zuluftmenge durch den Zuluftdurchlaß (26) des Leitelementes hindurch als ungefähr vertikaler Blasstrahl oder vertikale Blasstrahlen ausblasbar ist und/oder daß ungefähr 15 bis 40%, vorzugsweise ungefähr 20%, der aus dem Zuluftauslaß (20) des Zuluftelementes (13) ausströmenden Zuluftmenge durch den Zuluftdurchlaß (26) des Leitelementes (23) hindurch in schräg nach unten gerichteten Blasstrahlen (30, 31) ausblasbar sind.

10. Zuluftauslaßsystem nach einem der vorhergehenden Ansprüche, dadurch gekennzeichnet, daß das Leitlement (23) aus einem Blechteil besteht oder daß seine linke und rechte Längshälfte aus je einem Blechteil bestehen.

11. Zuluftauslaßsystem nach einem der vorhergehenden Ansprüche, dadurch gekennzeichnet, daß das Zuluftelement (13) zu seiner vertikalen Längsmittelebene mit Ausnahme der Ablenkbleche (24, 25) des Zuluftdurchlasses (26) seines Leitelementes (23) ungefähr symmetrisch ausgebildet ist.

12. Zuluftauslaßsystem nach einem der vorhergehenden Ansprüche, dadurch gekennzeichnet, daß der Zuluftdurchlaß (26) des Leitelementes (23) des Zuluftelementes (13) einen sich ganz oder nahezu über seine Länge erstreckenden Schiltz (27) aufweist, von dessen Längsseiten die Ablenkbleche (24, 25) abstreben.

13. Zuluftauslaßsystem nach einem der vorhergehenden Ansprüche, dadurch gekennzeichnet, daß die Breite des Leitelementes (23) des Zuluftelementes (13) mindestens 3-fach, vorzugsweise ungefähr 4 bis 8-fach größer als die Breite seines Zuluftdurchlasses (26) und/oder daß die Breite des Zuluftauslasses (20) zumindest 1,5-fach vorzugsweise ungefähr doppelt so groß wie die Breite des Zuluftdurchlasses (26) des Zuluftelementes (13) ist.

14. Zuluftauslaßsystem nach einem der vorhergehenden Ansprüche, dadurch gekennzeichnet, daß das Leitelement (23) des Zuluftelementes (13) von dem Zuluftauslaß (20) aus gesehen im Querschnitt konvex gewölbt ist.

15. Zuluftauslaßsystem nach einem der vorhergehenden Ansprüche, dadurch gekennzeichnet, daß die Leitelement (23) des Zuluftelementes (13) mindestens einen mittleren, im wesentlichen ebenen, den Zuluftdurchlaß (26) aufweisenden Bereich (32) aufweist, der breiter als die Breite des Zuluftauslasses (20) ist, und daß an beiden Längsseiten dieses mittleren Bereiches (32) abgewinkelte, schräg nach unten aussen weisende plattenförmige Bereiche (33) anschließen, die im wesentlichen die Blasrichtungen der Seitenströmungen (34, 35) bestimmten und zur Horizontalen um gefähr 1 bis 45°, vorzugsweise um ungefähr 30° geneigt sind.

16. Zuluftauslaßsystem nach einem der vorhergehenden Ansprüche, dadurch gekennzeichnet, daß der Zuluftdurchlaß (26) des Leitelementes (23) und/oder die Luftströmungswege zwischen dem Leitelement (23) und dem Kanalstück (17) bzw. Schacht und/oder der Zuluftauslaß (20) des Zuluftelementes (13) gitterfrei sind, wobe vorzugsweise im Zuluftauslaß (20) ein Gleichrichter (21) vorgesehen sein kann.

17. Zuluftauslaßsystem nach einem der vorhergehenden Ansprüche, dadurch gekennzeichnet, daß die Ablenkbleche (24, 25) so dimensioniert sind, daß die durch sie gelenkten Blasluftstrahlen (30, 31) nicht dem Coandaeffekt unterliegen.

18. Zuluftauslaßsystem nach einem der vorhergehenden Ansprüche, dadurch gekennzeichnet, daß mehrere Zuluftelemente (13) in mindestens einer Reihe, vorzugsweise in mehreren zueinander parallelen Reihen (14) angeordnet sind.

19. Zuluftaußlaßsystem nach Anspruch 18, dadurch gekennzeichnet, daß mindestens eine Reihe (14) von Zuluftelementen (13), bei der die Zuluftelemente unmittelbar aneinander anschließen, mit ihren Kanalstücken (17) einen gemeinsamen Zuluftkanal bilden, der sich von einer Seitenwand oder von der Nähe einer Seitenwand bis zur ihr gegenüberliegenden Seitenwand oder in die Nähe dieser anderen Seitenwand erstreckt.

20. Zuluftauslaßsystem nach Ansprüch 18 oder 19, dadurch gekennzeichnet, daß zumindest zwei einander benachbarte, zueinander parallele Zuluiftelemente (13) solchen seitlichen Abstand voneinander haben, daß die Horizontalkomponenten der Wurfweiten der aus ihnen aufeinander zu ausgeblasenen Seitenströme (34, 35) kleiner als der halbe Abstand der Leitelemente (23) der beiden Zuluftelemente (13) voneinander sind, vorzugsweise die horizontale Wurfweitenkomponente ungefähr 70 bis 80% des genannten halben Abstandes beträgt.

## Revendications

1. Système de bouches de soufflage d'air pour souffler des courants d'air dirigés dans une pièce d'un bâtiment, lequal comprend au moines un élément d'amenée d'air (13) comportant une portion de canal (17) ou une cheminée dans le fond duquel est prévue une bouche de soufflage d'air (20) pour souffler un courant d'air à peu près vertical sur un élément de guidage (23) qui est disposé au-dessous de lui à distance et qui comporte des organes déflecteurs (24, 25), cependant que l'élément de guidage (23) fait bifurquer des courants d'air latéraux (34, 35) à partir du courant d'air amené, et qu'il est prévu, au-dessous de la bouche de soufflage d'air (20) un passage d'amenée d'air ménagé dans l'élément de guidage (23) pour un courant d'air central, caractérisé par le fait qu'au moins un élément d'amenée d'air (13) du système de bouches de soufflage d'air est réalisé sous une forme allongée, par le fait que la bouche de soufflage d'air (20) de sa portion de canal (17) ou de sa cheminée s'étend sur toute sa longueur ou presque, par le fait que la largeur de l'élément de guidage (23) est supérieure à celle de la bouche de soufflage d'air (20) et que les courants d'air latéraux (34, 35) continuent à s'écouler dans la pièce le long de la face supérieure de l'élément de guidage (23), perpendiculairement à sa direction longitudinale, dans des directions s'écartant vers les deux côtés depuis son plan vertical médian dans le sens longitudinal, en passant par-dessus les deux bords longitudinaux extérieurs (36) de cet élément de guidage (23), par le fait que le passage d'amenée d'air (26) ménagé dans l'élément de guidage (23) est constamment ouvert pour un courant d'air central que les deux courants d'air latéraux (34, 35) peuvent élargir latéralement vers eux par induction, et que sa largeur est inférieure à celle de la bouche de soufflage d'air (20), et par le fait que, sur les deux côtés longitudinaux du passage d'amenée d'air (26) l'élément de guidage (23), sont disposées des tôles déflectrices (24, 25) en forme d'ouïes qui servent d'organes déflecteurs, qui divisent ce courant d'air central en jets d'air soufflé (30, 31, 32) présentant plusieurs directions de soufflage différentes et qui, à cette fin, sont disposées en étant décalées l'une par rapport à l'autre dans la direction longitudinale du passage d'amenée d'air (26) et an étant alternativement dirigées obliquement vers la gauche et vers le bas et obliquement vers la droite et vers le bas, les tôles déflectrices (25) qui sont dirigées obliquement vers la gauche et vers le bas étant disposées sur le côté longitudinal de droite du passage d'amenée d'air (26) et les tôles déflectrices (24) qui sont dirigées obliquement vers la droite et vers le bas étant disposées sur le côté longitudinal de gauche du passage d'amenée d'air (26).

2. Système de bouches de soufflage d'air selon la revendication 1, caractérisé par le fait que les distances entre les deux bords longitudinaux extérieurs (36) de l'élément de guidage (23) de l'élément d'amenée d'air (13) et son passage d'amenée d'air (26) sont supérieures à la largeur du passage d'amenée d'air.

3. Système de bouches de soufflage d'air selon la revendication 1 ou 2, caractérisé par le fait que l'élément de guidage (23) s'étend sur toute la longueur de la bouche de soufflage d'air (20) de la portion de canal (17) ou de la cheminée de l'élément d'amenée d'air (13) et/ou par le fait que le passage d'amenée d'air (26) de l'élément de guidage (23) s'étend complètement ou pour l'es- sential sur sa longueur et sur la longueur de la bouche de soufflage d'air (20) qui se trouve verticalement au-dessus de lui.

4. Système de bouches de soufflage d'air selon l'une des revendications précédentes, caractérisé par le fait qu'entre deux portions longitudinales du passage d'amenée d'air (26) de l'élément de guidage (23) de l'élément d'amenée d'air (13), dont l'une sert à souffler un jet d'air (31) vers la gauche et vers le bas par rapport à la direction longitudinale de l'élément de guidage et dont l'autre sert à souffler un jet d'air (32) vers la droite et vers le bas, il est prévu une portion longitudinale qui sert à souffler un jet d'air (29) qui est dirigé vers le bas à peu près verticalement.

5. Système de bouches de soufflage d'air selon l'une des revendications précédentes, caractérisé par le fait que les directions de soufflage des jets d'air qui sont soufflés obliquement vers la bas par le passage d'amenée d'air (26) de élément de guidage (23) de l'élément d'amenée d'air (13) sont inclinées sur l'horizontale de 10 à 45° environ, et de préférence de 30° environ.

6. Système de bouches de soufflage d'air selon l'une des revendications précédentes, caractérisé par le fait que les directions de soufflage de l'élément d'amenée d'air (13) sont inclinées sur l'horizontale, pour les deux courants d'air latéraux (34,35), de 0 à 45° environ, et de préférence de 15 à 30° environ, cependant que, dans le cas de directions obliques sur l'horizontale, les directions de soufflage conduisent obliquement vers le bas.

7. Système de bouches de soufflage d'air selon l'une des revendications précédentes, caractérisé par le fait que les deux courants d'air latéraux (34, 35) de l'élément d'amenée d'air (13) peuvent être soufflés dans le pièce de manière à peu près symétrique l'un par rapport à l'autre.

8. Système de bouches de soufflage d'air selon l'une des revendications précédentes, caractérisé par le fait qu'à peu prés 30 à 60%, et de préférence à peu prés 40 à 50%, de la quantité d'air sortant de la bouche de soufflage d'air (20) de l'élément d'amenée d'air (13) peuvent être soufflés sous la forme de courants d'air latéraux (34, 35), la quantité d'air restante formant le courant d'air central.

9. Système de bouches de soufflage d'air selon l'une des revendications précédentes, caractérisé par le fait qu'environ 10 à 45% et de préférence environ 30 à 40%, de la quantité d'air sortant de la bouche de soufflage d'air (20) de l'élément d'amenée d'air (13) peuvent être soufflés à travers le passage d'amenée d'air (26) de l'élément de guidage sous la forme de jet d'air à peu près vertical ou de jets d'air verticaux, et/ou par le fait qu'à peu près 15 à 40%, et de préférence à peu près 20%, de la quantité d'air sortant de la bouche de soufflage d'air (20) de l'élément d'amenée d'air (13) peuvent être soufflés à travers le passage d'amenée d'air (26) de l'élément de guidage (23) selon des jets d'air (30, 31) dirigés obliquement vers le bas.

10. Système de bouches de soufflage d'air selon l'une des revendications précédentes, caractérisé par le fait que l'élément de guidage (23) se compose d'une pièce en tôle ou que ses moitiés de droite et de gauche dans le sens longitudinal se composent chacune d'une pièce en tôle.

11. Système de bouches de soufflage d'air selon l'une des revendications précédentes, caractérisé par le fait que l'élément d'amenée d'air (13) est conformé de manière à peu près symétrique par rapport à son plan vertical médian dans le sens longitudinal, à l'exceptional des tôles déflectrices (24, 25) du passage d'amenée d'air (26) de son élément de guidage (23).

12. Système de bouches de soufflage d'air selon l'une des revendications précédentes, caractérisé par le fait que le passage d'amenée d'air (26) de l'élément de guidage (23) de l'élément d'amenée d'air (13) comporte une fente (27) qui s'étend sur toute sa longueur ou presque, et depuis les côtés longitudinaux de laquelle s'écartent les tôles déflectrices (24, 25).

13. Système de bouches de soufflage d'air selon l'une des revendications précédentes, caractérisé par le fait que la largeur de l'élément de guidage (23) de l'élément d'amenée d'air (13) est au moins 3 fois supérieure à la largeur de son passage d'amenée d'air (26), et de préférence à peu près 4 à 8 fois supérieure à celle-ci, et/ou par le fait que la largeur de la bouche de soufflage d'air (20) est d'au moins 1,5 fois la largeur du passage d'amenée d'air (26) de l'élément d'amenée d'air (13), et de préférence à peu près le double de celle-ci.

14. Système de bouches de soufflage d'air selon l'une des revendications précédentes, caractérisé par le fait que le passage d'amenée d'air (26) de l'élément d'amenée d'air (13), vu depuis la bouche de soufflage d'air (20), est cintré de manière convexe en section transversale.

15. Système de bouches de soufflage d'air selon l'une des revendications précédentes, caractérisé par le fait que l'élément de guidage (23) de l'élément d'amenée d'air (13) comporte au moins une région centrale (32), plane pour l'essentiel, qui comporte le passage d'amenée d'air (26), et qui est plus large que la largeur de la bouche de soufflage d'air (20), et par le fait que se raccordent aux deux côtés longitudinaux de cette région centrale (32) des régions en forme de plaque coudée (33) qui sont dirigées obliquement vers le bas et vers l'extérieur, qui déterminent pour l'essential les directions de soufflage des courants d'air latéraux (34,35) et qui sont inclinées sur l'horizontale de 1 à 45° à peu près, et de préférence de 30° à peu près.

16. Système de bouches de soufflage d'air selon l'une des revendications précédentes, caractérisé par le fait que le passage d'amenée d'air (26) de l'élément de guidage (23) et/ou les trajets d'écoulement de l'air entre l'élément de guidage (23) et la portion de canal (17) ou la cheminée, respectivement, et/ou la bouche de soufflage d'air (20) de l'élément d'amenée d'air (13) sont exempts de grille, un dispositif de régularisation (21) pouvant être prévu de préférence dans la bouche de soufflage d'air (20).

17. Système de bouches de soufflage d'air selon l'une des revendications précédentes, caractérisé par le fait que les tôles déflectrices (24, 25) sont dimensionnées de telle manière que les jets d'air soufflé (30, 31) qui sont déviés par elles ne soient pas soumis à l'effet Coanda.

18. Système de bouches de soufflage d'air selon l'une des revendications précédentes, caractérisé par le fait que plusieurs éléments d'amenée d'air (13) sont disposés selon une rangée au moins, et de préférence selon plusieurs rangées (14) parallèles entre elles.

19. Système de bouches de soufflage d'air selon la revendications 18, caractérisé par le fait qu'au moins une rangée (14) d'éléments d'amenée d'air (13), dans laquelle les éléments d'amenée d'air se raccordent directement les uns aux autres, forme par leurs portions de canal (17) un canal d'amenée d'air commun qui s'étend depuis une paroi latérale ou depuis le voisinage d'une paroi latérale jusqu'à la paroi latérale opposée à celle-ci ou jusqu'au voisinage de cette autre paroi latérale.

20. Système de bouches de soufflage d'air selon la revendication 18 ou 19, caractérisé par le fait qu'au moins deux éléments d'amenée d'air (13) voisins l'un de l'autre et parallèles entre eux présentent entre eux une distance latérale telle que les composantes horizontales des portées des courants d'air latéraux (34, 35) qui doivent être soufflés par eux l'un vers l'autre sont inférieures à la demi-distance mutuelle entre les éléments de guidage (23) des deux élémentes d'amenée d'air (13), la composante horizontale de la portée représentant à peu près, de préférence, 70 à 80% de ladite demi-distance.

## Claims

1. Supply air discharge system for blowing directed supply air streams into a room in a building, which comprises at least one supply air element (13), which comprises a duct system (17) or a shaft, in the bottom of which is provided a supply air outlet (20) for blowing an approximately vertical supply air stream onto a guide member (23) located at a distance therebelow and comprising deflection members (24, 25), the guide member (23) branching off side streams (34, 35) from the supply air stream and provided below the supply air outlet (20) is a supply air passage of the guide member (23) for a supply air central stream, characterised in that at least one supply air element (13) of the supply air discharge system is constructed in an elongated manner, that the supply air outlet (20) of its duct section (17) or its shaft extends completely or virtually over its length, that the width of the guide member (23) is greater than that of the supply air outlet (20) and the side streams (34, 35) flow along the upper side of the guide member (23) transversely to its longitudinal direction in directions leading away from its vertical, longitudinal central plane towards both sides, beyond the two outer longitudinal edges (36) of this guide member (23) into the room, that the supply air passage (26) in the guide member (23) is permanently open for a supply air central stream able to be extended laterally by the two side streams (34, 35) by induction towards the latter and its width is less than that of the supply air outlet (20), and that on the two longitudinal sides of the supply air passage (26) in the guide member (23) flap-like deflecting plates (24, 25) are arranged as deflecting members, which split up this supply air central stream into blowing streams (30, 31, 32) with several different blowing directions and for this purpose are offset with respect to each other in the longitudinal direction of the supply air passage (26) and point alternately obliquely downwards to the left and obliquely downwards to the right, the deflecting plates (25) pointing obliquely downwards to the left being located on the right-hand longitudinal side of the supply air passage (26) and the deflecting plates (24) pointing obliquely downwards to the right being located on the left-hand longitudinal side of the supply air passage (26).

2. Supply air discharge system according to Claim 1, characterised in that the distances of the two longitudinal outer edges (36) of the guide member (23) of the supply air element (13) from its supply air passage (26) are greater than the width of the supply air passage.

3. Supply air discharge system according to Claim 1 or 2, characterised in that the guide member (23) extends over the length of the supply air outlet (20) of the duct section (17) or shaft of the supply air element (13) and/or that the supply air passage (26) of the guide member (23) extends completely or substantially over its length and the length of the supply air outlet (20) located vertically thereabove.

4. Supply air discharge system according to one of the preceding Claims, characterised in that a longitudinal section, which serves for blowing a blowing stream (29) directed approximately vertically downwards is provided between one longitudinal section respectively of the supply air passage (26) of the guide member (23) of the supply air element (13), of which one serves for blowing a blowing stream (31) downwards towards the left with respect to the longitudinal direction of the guide member and the other serves for blowing a blowing stream (30) downwards towards the right.

5. Supply air discharge system according to one of the preceding Claims, characterised in that the blowing directions of blowing streams (30, 31) blown obliquely downwards through the supply air passage (26) of the guide member (23) of the supply air element (13) are inclined by approximately 10-45⁰, preferably approximately 30° with respect to the horizontal.

6. Supply air discharge system according to one of the preceding Claims, characterised in that the blowing directions of the supply air element (13) for the two side streams (34, 35) are inclined with respect to the horizontal by approximately 0-45⁰, preferably by approximately 15―30°, the blowing directions leading obliquely downwards in the case of directions which are inclined with respect to the horizontal.

7. Supply air discharge system according to one of the preceding Claims, characterised in that the two side streams (34,35) of the supply air element (13) can be blown into the room approximately symmetrically with respect to each other.

8. Supply air discharge system according to one of the preceding Claims, characterised in that approximately 30 to 60%, preferably approximately 40 to 50% of the quantity of supply air flowing out of the supply air outlet (20) of the supply air element (13) can be blown out as side streams (34, 35) and the remaining quantity of supply air forms the central stream.

9. Supply air discharge system according to one of the preceding Claims, characterised in that approximately 10 to 45%, preferably approximately 30 to 40% of the quantity of supply air flowing out of the supply air outlet (20) of the supply air element (13) can be blown out through the supply air passage (26) of the guide member as an approximately vertical blowing stream or vertical blowing stream and/or that approximately 15 to 40%, preferably approximately 20% of the quantity of supply air flowing out of the supply air outlet (20) of the supply air element (13) can be blown through the supply air passage (26) of the guide member (23) in blowing streams (30, 31) directed obliquely downwards.

10. Supply air discharge system according to one of the preceding Claims, characterised in that the guide member (23) consists of a sheet metal part or that its left-hand and right-hand longitudinal halves consist respectively of a sheet metal part.

11. Supply air discharge system according to one of the preceding Claims, characterised in that the supply air element (13) is constructed approximately symmetrically with respect to its vertical longitudinal central plane with the exception of the deflection plates (24, 25) of the supply air passage (26) of its guide member (23).

12. Supply air discharge system according to one of the preceding Claims, characterised in that the supply air passage (26) of the guide member (23) of the supply air element (13) comprises a slot (27) extending entirely or virtually over its length, by the longitudinal sides of which the deflecting plates (24, 25) are braced.

13. Supply air discharge system according to one of the preceding Claims, characterised in that the width of the guide member (23) of the supply air element (13) is at least 3 times, preferably approximately 4 to 8 times greater than the width of its supply air passage (26) and/or that the width of the supply air outlet (20) is at least 1.5 times, preferably approximately twice as large as the width of the supply air passage (26) of the supply air element (13).

14. Supply air discharge system according to one of the preceding Claims, characterised in that the guide member (23) of the supply air element (13) is curved in a convex manner in cross- section, seen from the supply air outlet (20).

15. Supply air discharge system according to one of the preceding Claims, characterised in that the guide member (23) of the supply air element (13) comprises at least one central, substantially flat region (32) comprising the supply air passage (26), which region (32) is wider than the width of the supply air outlet (20) and that adjoining both longitudinal sides of this central region (32) are bent plate-shaped regions (33) pointing obliquely outwards and downwards, which substantially determine the blowing directions of the side streams (34, 35) and are inclined with respect to the horizontal by approximately 1 to 45°, preferably by approximately 30°.

16. Supply air discharge system according to one of the preceding Claims, characterised in that the supply air passage (26) of the guide member (23) and/or the air stream paths between the guide member (23) and the duct section (17) or shaft and/or the supply air outlet (20) of the supply air element (13) are grating-free, a straightener (21) preferably being able to be provided in the supply air outlet (20).

17. Supply air discharge system according to one of the preceding Claims, characterised in that the deflecting plates (24, 25) have dimensions such that the blowing air streams (30, 31) deflected by them are not subject to the Coanda effect.

18. Supply air discharge system according to one of the preceding Claims, characterised in that several supply air elements (13) are arranged in at least one row, preferably in several parallel rows (14).

19. Supply air discharge system according to Claim 18, characterised in that at least one row (14) of supply air elements (13), in which the supply air elements adjoin each other directly, form a common supply air duct with their duct sections (17), which supply air duct extends from one side wall or from the vicinity of one side wall as far as the opposite side wall or into the vicinity of this other side wall.

20. Supply air discharge system according to Claim 18 or 19, characterised in that at least two adjacent, parallel supply air elements (13) have such a lateral spacing from each other that the horizontal components of the projection ranges of the side streams (34, 35) blown out of the former towards each other are smaller than half the spacing of the guide members (23) of the two supply air elements (13) from each other, preferably the horizontal projection range components amounts to approximately 70 to 80% of the said half spacing.
